# EUROPÄISCHE PATENTSCHRIFT

(11) **EP 1 747 349 B1**
(45) Veröffentlichungstag und Bekanntmachung des Hinweises auf die Patenterteilung: **12.11.2008**
(21) Anmeldenummer: 05747436.3
(22) Anmeldetag: 13.05.2005
(51) Int. Cl.: F01D 5/20, F01D 5/22

(54) **STRÖMUNGSMASCHINENSCHAUFEL MIT EINEM DECKBAND UND GEWICHTSOPTIMIERTER DICHTLEISTE**
BLADE FOR TURBOMACHINERY COMPRISING A SHROUD AND A WEIGHT-OPTIMISED SEALING STRIP
AUBE DE TURBOMACHINE MUNIE D'UN ANNEAU DE RENFORCEMENT ET D'UNE BAGUETTE D'ETANCHEITE A POIDS OPTIMISE

(30) Priorität: 19.05.2004 DE 102004025321
(43) Veröffentlichungstag der Anmeldung: 31.01.2007
(73) Patentinhaber: Alstom Technology Ltd, 5400 Baden (CH)
(72) Erfinder: BÖGLI, Andreas, CH-5300 Vogelsang-Turgi (CH); MAHLER, Alexander, 78462 Konstanz (DE); RITCHIE, James, George, CH-5408 Ennetbaden (CH); SLOWIK, Slawomir, CH-5608 Stetten (CH)
(86) Internationale Anmeldenummer: PCT/EP2005/052198
(87) Internationale Veröffentlichungsnummer: WO 2005/113941

(56) Entgegenhaltungen:
- EP-A- 1 262 633
- DE-A1- 19 904 229
- US-A- 2 278 041
- US-A- 4 878 810
- US-A- 5 048 183
- US-A- 5 238 364
- US-A- 5 290 144
- US-A1- 2003 194 322

## Beschreibung

### Technisches Gebiet

Die Erfindung betrifft eine Strömungsmaschinenschaufel gemäss dem Oberbegriff des Anspruchs 1. Sie betrifft weiterhin ein Verfahren zur Herstellung einer erfindungsgemässen Strömungsmaschinenschaufel.

### Stand der Technik

Beschaufelungen von Strömungsmaschinen mit Schaufeldeckbändem sind aus dem Stand der Technik hinreichend bekannt. Schaufeldeckbänder werden einerseits dazu verwendet, die Schaufelspitzenbereiche benachbarter Schaufeln mechanisch miteinander zu koppeln, woraus eine grössere Steifigkeit des Schaufelverbundes und damit eine höhere Eigenschwingungenfrequenz resultiert. Daneben dienen Dichtbänder in Strömungsmaschinen-Beschaufelungen auch dazu, Leckagen an den Schaufelspitzen zu vermindern. Dazu tragen die Deckbänder bevorzugt weiterhin Dichtungsstreifen, welche mit einer Gegenlauffläche zusammenwirken, und mit dieser eine berührungslose Dichtung, beispielsweise eine Labyrinthdichtung, bilden. Die Gegenlauffläche ist häufig eine sogenannte Honigwabenstruktur ("Honeycomb") oder ein anderes anstreiftolerantes System.

Die am Umfang umlaufenden Schaufeldeckbänder bestehen üblicherweise aus einzelnen Segmenten, welche jeweils an der Spitze einer Schaufel mit angegossen sind. Bei Laufbeschaufelungen resultiert aus der Anordnung eines Deckbandelementes eine erhöhte Belastung des Schaufelfusses und des Schaufelblattes auf Grund der Fliehkräfte des Deckbandelementes. Des Weiteren sind die Deckbandelemente im Allgemeinen nicht mittig an der Schaufelblattspitze gelagert. Hieraus resultiert zusätzlich eine Biegebelastung für das Schaufelblatt und ein "Kippen", das heisst ein einseitiges Anheben, des Deckbandelementes. Es hat sich weiterhin gezeigt, dass auch bei austarierten Deckbandelementen aufgrund der Fliehkraft im Betrieb bereichsweise plastische Deformationen und damit "Kippen" auftreten kann. Insbesondere auf Grund dieser Verformung können Spalte zwischen Deckbandelementen entstehen, über welche Heissgas in den Bereich oberhalb des Deckbandelementes einzudringen vermag. Die Fliehkraftbelastung insbesondere in Verbindung mit der zusätzlichen Temperaturbelastung kann in einer plastischen Kriechverformung resultieren. Die angesprochenen elastischen und plastischen unsymmetrischen Verformungen können in mangelnder Abdichtung des Dichtspaltes und/oder übermässigem Anstreifen der Dichtstreifen an der Gegenlauffläche resultieren.
Aus US-A-5,290,144 ist eine Strömungsmaschinenschaufel, mit einer Einbau-Umfangsrichtung und einer Einbau-Radialrichtung, umfassend einen Schaufelfuss, ein Schaufelblatt, und ein Deckbandelement, wobei auf dem Deckbandelement, welches am kopfseitigen Ende des Schaufelblattes angeordnet ist, eine in der Umfangsrichtung verlaufende radiale Dichtleiste angeordnet ist, deren Dicke in der Umfangsrichtung derart variiert, dass die Dichtleiste an der Position des Schaufelblattes eine erste Dicke aufweist. Die Dicke der Dichtleiste in den in Einbau-Umfangsrichtung gesehen aussen liegenden Bereichen ist geringer als die erste Dicke. Weiterhin ist eine anströmseitige und eine abströmseitige Dichtleiste vorgesehen.

### Darstellung der Erfindung

Es ist daher eine Aufgabe der vorliegenden Erfindung, eine Strömungsmaschinenschaufel der eingangs genannten Art anzugeben, welche die Nachteile des Standes der Technik vermeidet. Gemäss einem Aspekt der vorliegenden Erfindung ist eine Strömungsmaschinenschaufel der eingangs genannten Art so anzugeben, dass die unsymmetrischen Belastungen durch die Fliehkraftbelastung des Deckbandelementes, welche in einem Anheben eines Deckbandelementes resultieren können, vermindert und/oder vermieden werden.

Diese Aufgabe wird mit der Strömungsmaschinenschaufel gemäss dem Anspruch 1 gelöst.

Kern der Erfindung ist also, das Deckbandelement, welches bezüglich der Skelettlinie des Schaufelblattes insbesondere umfangs-unsymmetrisch am kopfseitigen Ende des Schaufelblattes angeordnet ist, derart auszuführen, dass die Dicke der Dichtleiste in Umfangsrichtung variiert. Dazu weist die Dicke der Dichtleiste in den in Einbau-Umfangsrichtung gesehen aussen liegenden Bereichen einen geringeren Wert auf als im Mittelbereich, welcher im Bereich des Schaufelblattes liegt. Hierdurch wird die Masse der Dichtleiste und damit des Deckbandelementes besonders an den Stellen vermindert, welche eine besonders grosse Biegebelastung am Übergang zum Schaufelblatt induzieren, ohne an den hinsichtlich der Festigkeit kritischen Stellen, nämlich beim Übergang zum Schaufelblatt, die Festigkeit zu vermindern. Die plastische Deformation unter Fliehkraftbelastung wird damit verringert oder ganz unterbunden. Die reduzierte Masse des Deckbandelementes vermindert zum einen die gesamte Fliehkraftbelastung am Schaufelfuss; zum anderen wird durch das verminderte Massenträgheitsmoment des Deckbandelementes bezüglich der Schaufelblatt-Skelettlinie das unter Fliehkraftbelastung aufgrund der Unsymmetrie des Deckbandelementes initiierte Biegemoment am Übergang vom Deckbandelement zum Schaufelblatt reduziert. Ein einseitiges Anheben oder "Kippen" des Deckbandelementes wird hierdurch vermindert.
Die Variation der Dicke der Dichtleiste wird derart ausgeführt, dass das Massenträgheitsmoment des Deckbandelementes bezüglich der Schaufelblatt-Skelettlinie ausgeglichen ist. Dadurch, dass dann in Einbau-Umfangsrichtung der Strömungsmaschinenschaufel auf jeder Seite der Schaufelblatt-Skelettlinie das Produkt von Masse und Trägheitsradius des Deckbandelementes bezüglich der Schaufelblatt-Skelettlinie gleich ist, wird eine unsymmetrische Fliehkraftbelastung vermieden. Das Schaufelblatt unterliegt dann keiner Biegebelastung mehr. Ein einseitiges Anheben oder "Kippen" des Deckbandelementes wird bei dieser Ausführungsform vollständig vermieden. Die absolute Reduktion des Massenträgheitsmomentes, welche besonders gross ausfällt, wenn die Massenreduktion in einer Ausführungsform der Erfindung an den in Umfangsrichtung aussen liegenden Bereichen vorgenommen wird, bewirkt weiterhin eine absolute Reduktion oder ein vollständiges Vermeiden lokaler plastischer Deformationen am Übergang zum Schaufelblatt.

Die Erfindung kann sehr einfach an bestehenden Strömungsmaschinenschaufeln realisiert werden, indem die Dichtleiste spanabhebend, beispielsweise durch Fräsen, Schleifen, oder Erodieren, nachbearbeitet wird. Damit kann die Erfindung bei bestehenden Strömungsmaschinen realisiert werden, ohne die Werkzeuge für die Herstellung der Strömungsmaschinenschaufeln neu konstruieren zu müssen. Weiterhin ist es auch möglich, im Rahmen von Wartungsarbeiten bereits im Einsatz befindliche Schaufeln gemäss der Erfindung nachzubearbeiten.

Erfindungsgemäß ist dazu auf dem Deckbandelement eine anströmungsseitige Dichtleiste angeordnet, welche benachbart zur Schaufelblatt-Vorderkante liegt, sowie eine abströmungsseitige Dichtleiste, welche benachbart zur Schaufelblatt-Hinterkante angeordnet ist, wobei nur die Dicke der anströmungsseitigen Dichtleiste variiert.

In einer Ausführungsform weist die Dichtleiste im Bereich des Schaufelblattes eine grössere Dicke auf, als in den in Einbau-Umfangsrichtung gesehen aussen liegenden Positionen. Der Bereich reduzierter Dicke der Dichtleiste beträgt beispielsweise 20% bis 70% der Erstreckung der Dichtleiste in Einbau-Umfangsrichtung.

Zur Herstellung einer erfindungsgemässen Strömungsmaschinenschaufel kann diese einerseits bereits beim Urformen, also beispielsweise beim Giessen, mit einer auströmseitigen Dichtleiste mit in Umfangsrichtung variierender Dicke hergestellt werden. Bei der kompletten Neukonstruktion einer Strömungsmaschinenschaufel ist dieser Weg ohne weiteres gangbar. Eine weitere Möglichkeit zur Herstellung einer erfindungsgemässen Strömungsmaschinenschaufel besteht darin, eine existierende Strömungsmaschinenschaufel, zu bearbeiten und die Dicke der auströmseitigen Dichtleiste in den in Umfangsrichtung aussen liegenden Bereichen zu reduzieren. Diese Reduktion wird beispielsweise durch spanende Bearbeitung erreicht, wobei durch die Bearbeitung die Masse der Dichtleiste bevorzugt um 10% bis 50% der ursprünglichen Masse vermindert wird. Die Massenreduktion trägt auch dazu bei, die Fliehkraftbelastung am Schaufelfuss zu reduzieren. Die Nachbearbeitung einer bestehenden Schaufel ermöglicht es, insbesondere bei bereits bestehenden Konstruktionen die Erfindung zu implementieren. Weiterhin können bereits im Einsatz befindliche Schaufeln im Rahmen von turnusmässigen Wartungsarbeiten gemäss der Erfindung abgeändert werden.

Weitere Ausführungsformen der Erfindung erschliessen sich dem Fachmann durch die Unteransprüche und die nachfolgende Beschreibung der Ausführungsbeispiele.

### Kurze Beschreibung der Zeichnung

Die Erfindung wird nachfolgend anhand von in der Zeichnung illustrierten Ausführungsbeispielen näher erläutert. Im Einzelnen zeigen

Figur 1 Schaufeln einer Strömungsmaschine;

Figur 2 eine einzelne Strömungsmaschinenschaufel gemäss dem Stand der Technik;

Figur 3 eine einzelne Strömungsmaschinenschaufel gemäss dem Stand der Technik in einer Draufsicht;

Figur 4 eine erfindungsgemässe Strömungsmaschinenschaufel; und

Figur 5 eine erfindungsgemässe Strömungsmaschinenschaufel in einer Draufsicht.

Für das Verständnis der Erfindung nicht notwendige Details sind weggelassen worden. Die Ausführungsbeispiele dienen dem besseren Verständnis der Erfindung, und sollen nicht zur Einschränkung der in den Ansprüchen gekennzeichneten Erfindung herangezogen werden.

### Wege zur Ausführung der Erfindung

In der Figur 1 ist ein Ausschnitt der Laufbeschaufelung einer Turbine nach dem Stand der Technik dargestellt. Dabei sind die Kopfbereiche zweier benachbart angeordneter Laufschaufeln 1 dargestellt. Jede der Laufschaufeln 1 umfasst einen nicht dargestellten, dem Fachmann aber ohne Weiteres geläufigen Schaufelfuss, welcher eine Befestigungsvorrichtung umfasst, mit der die Laufschaufel im Rotor einer Gasturbogruppe oder Dampfturbine befestigt ist. Jede der Laufschaufeln weist eine Einbau-Umfangsrichtung auf, welche durch die Rotations-Umlaufgeschwindigkeit U dargestellt ist, sowie eine Einbau-Radialrichtung, welche vom Schaufelfuss zum Schaufelkopf weist. Weiterhin umfasst eine Laufschaufel ein Schaufelblatt 11 mit einer Schaufelblattvorderkante 12 und einer Schaufelblatthinterkante 13. Im Betrieb der Strömungsmaschine wird das von den Schaufeln gebildete Schaufelgitter von der Schaufelblattvorderkante zur Schaufelblatthinterkante von einer Heissgasströmung durchströmt. Die dargestellte Laufbeschaufelung weist ein sogenanntes Schaufeldeckband auf, welches die Laufschaufelreihe als Ring umgibt. Durch die Anordnung des Deckbandes werden Leckagen an den Schaufelspitzen vermindert. Weiterhin bewirkt das Deckband eine mechanische Koppelung der Schaufeln an den Schaufelspitzen, derart, dass die Schwingungsmode der Beschaufelung die Schwingungsmode einer Paketschwingung ist, bei der eine Mehrzahl von Schaufeln in Phase schwingt. Dies resultiert in einer grösseren Steifigkeit der Beschaufelung und in einer gegenüber den Schwingungen einer einzelnen Schaufel deutlich erhöhten Schwingungs-Eigenfrequenz. Das Deckband wird von Deckbandelementen 14 gebildet, welche am Kopf jeder Schaufel angeordnet sind. Auf den Deckbandelementen 14 sind in Umfangsrichtung verlaufende radiale Dichtleisten, und zwar eine anströmungsseitige Dichtleiste 15 und eine abströmungsseitige Dichtleiste 16, angeordnet. Die Dichtleisten bilden auf an sich bekannte Weise mit den ihnen im eingebauten Zustand gegenüberliegenden Gehäuseteilen eine berührungslose Labyrinthdichtung aus. Die Deckbandelemente sind sozusagen auf den Schaufelblättern 11 gelagert. In der Einbau-Solllage liegen die umfangsseitigen Stirnflächen der Deckbandelemente zweier benachbarter Schaufeln aneinander an, und bilden eine im Wesentlichen gasdichte Einheit, dergestalt, dass aus den Durchströmungskanälen des Schaufelgitters kein Heissgas nach aussen strömen kann. Im Betrieb der Strömungsmaschine bewegen sich die dargestellten Schaufeln in Richtung des mit U bezeichneten Pfeils. Dabei werden die Schaufeln, und insbesondere die Deckbandelemente, durch radial nach aussen, also in Richtung des Schaufelkopfes wirkende, Fliehkräfte belastet. Die Fliehkräfte, welche an den Deckbandelementen angreifen, müssen in den Schaufelblättern aufgefangen werden. Aufgrund der komplexen, von Fliehkräften und thermischen Deformationen beeinflussten, Spannungszustände kommt es unter ungünstigen Umständen zu lokalen plastischen Deformationen am Übergang vom Deckbandelement zum Schaufelblatt. Druckseitig wird das Deckbandelement dabei um das Mass Δ radial nach aussen bewegt. Aufgrund dieser Verformung der Schaufel und der daraus resultierenden Bewegung des Deckbandelementes resultiert potenziell ein Spalt zwischen zwei benachbarten Deckbandelementen. Durch diesen Spalt kann eine Heissgasleckage 5 in einen Bereich oberhalb der Deckbandelemente gelangen. Dieser Einbruch von Heissgas führt potenziell zu einer übermässigen thermischen Belastung der Struktur und zu Kriechen, also zu einer weiteren Verformung. Aufgrund dieser Verformung kommt es beispielsweise zum Anstreifen der Dichtleisten 15, 16 an den gegenüberliegenden Gehäusebauteilen, und die Lebensdauer der Strömungsmaschinenschaufel wird spürbar verkürzt.

Der Vorgang wird nachfolgend unter Bezugnahme auf die Figuren 2 und 3 näher erläutert. Figur 2 zeigt dabei eine perspektivische Darstellung des Schaufelkopfbereiches der Schaufel 1; Figur 3 zeigt eine Draufsicht auf die Schaufel. Die Strömungsmaschinenschaufel weist eine Einbau-Radialrichtung R und eine Einbau-Umfangsrichtung U auf. Die Schaufelblatt-Skelettlinie ist mit 17 bezeichnet. Die Schaufelblatt-Skelettlinie kann als virtuelle Achse der vorangehend dargestellten Kippbewegung betrachtet werden. Auf der Saugseite der Schaufel und auf der Druckseite der Schaufel sind die Massenträgheitsmomente des Deckbandelementes bezüglich dieser virtuellen Achse unterschiedlich. Durch die Fliehkraftbeiastung des Deckbandelementes im Betrieb der Strömungsmaschine resultiert ein erstes Biegemoment 4 und ein zweites Biegemoment 6. Diese Biegemomente sind insbesondere im Bereich der Schaufelblattvorderkante 12 beziehungsweise der anströmungsseitigen Dichtleiste 15 nicht ausgeglichen, derart, dass es zu dem beschriebenen Anheben des Deckbandelementes auf der Schaufeldruckseite kommt.

Bei der in den Figuren 4 und 5 dargestellten erfindungsgemässen Strömungsmaschinenschaufel ist die Dicke der anströmungsseitigen Dichtleiste in in Umfangsrichtung U aussen liegenden Bereichen 21 und 22 gegenüber einem mittleren Bereich vermindert. Dadurch wird das Massenträgheitsmoment des Deckbandelementes vermindert. Das heisst, die von der Fliehkraft im Betrieb verursachten Biegemomente und damit die Verformung werden reduziert. Im Idealfall wird die Reduktion derart vorgenommen, dass zumindest im anströmungsseitigen Bereich das Deckbandelement bezüglich der Schaufelblatt-Skelettlinie austariert ist, derart, dass die aus den Fliehkräften resultierenden Biegemomente ausgeglichen sind, das heisst, dass sich das saugseitig resultierende Biegemoment 6 und das druckseitig resultierende Biegemoment 4 gegenseitig aufheben. Die Bereiche 21 und 22 reduzierter Dicke der Dichtleiste erstreckten sich über 20% bis 70% der Erstreckung der Dichtleiste in Umfangsrichtung, das heisst, die Summe L1+L2 liegt zwischen 20% und 70% der Gesamterstreckung L. Aufgrund der Reduktion der Masse des Deckbandelementes wird die plastische Verformung am Übergang zum Schaufelblatt wenigstens vermindert. Eine solche Geometrie der Dichtleiste 15 kann einerseits unmittelbar beim Urformen, beispielsweise beim Giessen oder Sintern der Strömungsmaschinenschaufel hergestellt werden. Sie kann weiterhin durch einen Umformprozess wie beispielsweise Schmieden hergestellt werden. Gemäss einer Ausführungsform der Erfindung wird die erfindungsgemässe Strömungsmaschinenschaufel, wie sie In den Figuren 4 und 5 dargestellt ist, aus einer Strömungsmaschinenschaufel mit konstanter Dicke der Dichtleiste, wie sie in den Figuren 2 und 3 dargestellt ist, hergestellt, indem die Dichtleiste 15 spanabhebend, das heisst beispielsweise durch Fräsen, Schleifen, oder Erodieren, bearbeitet wird. Dabei wird in den mit 21 und 22 bezeichneten Bereichen so viel Material abgetragen, dass die Masse der Dichtleiste um 10% bis 50% der ursprünglichen Masse vermindert wird. Dabei ist dafür Sorge zu tragen, dass die Steifigkeit und Festigkeit Dichtleiste erhalten bleibt. Dieses Herstellungsverfahren erweist sich als besonders effizient, wenn die Schaufeln bestehender Maschinen gemäss der Erfindung abgeändert werden sollen. Es ist dann nicht notwendig, neue Werkzeuge für die Herstellung der Schaufel anzufertigen, sondern es ist lediglich ein zusätzlicher spanabhebender Bearbeitungsschritt notwendig. Dieses Verfahren ist ebenfalls besonders geeignet, um bereits im Einsatz befindliche Schaufeln während Überholungs- und/oder Wartungsmaßnahmen gemäss der Erfindung nachzubearbeiten.

### Bezugszeichenliste

1 Strömungsmaschinenschaufel

4 Kippbelastung, Biegebelastung

5 Heissgasleckage

6 Kippbelastung, Biegebelastung

11 Schaufelblatt

12 Schaufelblattvorderkante

13 Schaufelblatthinterkante

14 Deckbandelement

15 anströmungsseitige Dichtleiste

16 abströmungsseitige Dichtleiste

17 Schaufelblatt-Skelettlinie

21 Bereich reduzierter Dicke der Dichtleiste

22 Bereich reduzierter Dicke der Dichtleiste

L Umfangserstreckung des Deckbandelementes

L1 Umfangserstreckung eines Bereiches reduzierter Dicke des Deckbandelementes

L2 Umfangserstreckung eines Bereiches reduzierter Dicke des Deckbandelementes

R Einbau-Radialrichtung

U Einbau-Umfangsrichtung, Drehrichtung

Δ Anhebemass

## Patentansprüche

1. Strömungsmaschinenschaufel, mit einer Einbau-Umfangsrichtung (U) und einer Einbau-Radialrichtung (R), umfassend einen Schaufelfuss, ein Schaufelblatt (11), und ein Deckbandelement (14), wobei auf dem Deckbandelement, welches am kopfseitigen Ende des Schaufelblattes angeordnet ist, eine in der Umfangsrichtung verlaufende radiale Dichtleiste (15,16) angeordnet ist, deren Dicke in der Umfangsrichtung derart variiert, dass die Dichtleiste an der Position des Schaufelblattes eine erste Dicke aufweist, und dass die Dicke der Dichtleiste in den in Einbau-Umfangsrichtung gesehen aussen liegenden Bereichen (22,21) geringer ist als die erste Dicke, wobei eine anströmungsseitige Dichtleiste (15) und eine abströmungsseitige Dichtleiste (16) vorgesehen ist, **dadurch gekennzeichnet, dass** nur die Dicke der anströmungsseitigen Dichtleiste (15) variiert.

2. Strömungsmaschinenschaufel gemäss Anspruch 1, **dadurch gekennzeichnet, dass** ein erster Bereich der anströmungsseitigen Dichtleiste (15) eine erste Dicke aufweist, ein zweiter Bereich eine reduzierte Dicke aufweist, und dass der Bereich reduzierter Dicke (L1, L2) der anströmungsseitigen Dichtleiste (15) 20 % bis 70 % der Erstreckung (L) der Dichtleiste in Umfangsrichtung beträgt.

3. Verfahren zur Herstellung einer Strömungsmaschinenschaufel gemäss einem der vorstehenden Ansprüche, **dadurch gekennzeichnet, dass** nur die Dicke der anströmungsseitigen Dichtleiste (15) wenigstens abschnittsweise reduziert wird.

4. Verfahren gemäss Anspruch 3, **dadurch gekennzeichnet, dass** die Reduktion der Dicke durch eine spanabhebende Bearbeitung erreicht wird.

5. Verfahren gemäss einem der Ansprüche 3 oder 4, **dadurch gekennzeichnet, dass** die Dicke der anströmungsseitigen Dichtleiste (15) an den in Umfangsrichtung aussen liegenden Bereichen (21,22) reduziert wird.

6. Verfahren gemäss einem der Ansprüche 4 oder 5, **dadurch gekennzeichnet, dass** zwischen 20% und 70% der Umfangserstreckung der anströmungsseitigen Dichtleiste (15) bearbeitet werden.

7. Verfahren gemäss einem der Ansprüche 3 bis 6, **dadurch gekennzeichnet, dass** eine Schaufel mit einer anströmungsseitigen Dichtleiste (15) verwendet wird, deren Dicke vor der Reduzierung in Einbau-Umfangsrichtung konstant ist.

## Claims

1. Turbomachine blade having a circumferential fitting direction (U) and a radial fitting direction (R), comprising a blade root, an airfoil (11) and a shroud element (14), a radial sealing strip (15, 16) which runs in the circumferential direction being arranged on the shroud element, which is arranged on the tip-side end of the airfoil, the thickness of said sealing strip (15, 16) varying in the circumferential direction in such a way that the sealing strip has a first thickness at the position of the airfoil, and that the thickness of the sealing strip in the regions (22, 21) lying on the outside as viewed in the circumferential fitting direction is smaller than the first thickness, an inflow-side sealing strip (15) and an outflow-side sealing strip (16) being provided, **characterized in that** only the thickness of the inflow-side sealing strip (15) varies.

2. Turbomachine blade according to Claim 1, **characterized in that** a first region of the inflow-side sealing strip (15) has a first thickness, a second region has a reduced thickness, and **in that** the region of reduced thickness (L1, L2) of the inflow-side sealing strip (15) is 20% to 70% of the extent (L) of the sealing strip in the circumferential direction.

3. Method of producing a turbomachine blade according to one of the preceding claims, **characterized in that** only the thickness of the inflow-side sealing strip (15) is reduced at least in sections.

4. Method according to Claim 3, **characterized in that** the reduction in the thickness is achieved by machining.

5. Method according to one of Claims 3 or 4, **characterized in that** the thickness of the inflow-side sealing strip (15) is reduced at the regions (21, 22) lying on the outside in the circumferential direction.

6. Method according to one of Claims 4 or 5, **characterized in that** between 20% and 70% of the circumferential extent of the inflow-side sealing strip (15) is machined.

7. Method according to one of Claims 3 to 6, **characterized in that** a blade with an inflow-side sealing strip (15) is used, whose thickness is constant before the reduction of the circumferential fitting direction.

## Revendications

1. Aube de turbomachine, comprenant une direction périphérique de montage (U) et une direction radiale de montage (R), comprenant une base d'aube, une pale d'aube (11) et un élément d'anneau de renforcement (14), dans laquelle, sur l'élément d'anneau de renforcement qui est disposé à l'extrémité côté tête de la pale d'aube, est disposée une baguette d'étanchéité radiale (15,16) s'étendant dans la direction périphérique, dont l'épaisseur varie dans la direction périphérique de telle sorte que la baguette d'étanchéité présente au niveau de la position de la pale d'aube une première épaisseur et que l'épaisseur de la baguette d'étanchéité dans les régions (22, 21) situées à l'extérieur, vu dans la direction périphérique de montage, soit inférieure à la première épaisseur, une baguette d'étanchéité (15) du côté de l'attaque et une baguette d'étanchéité (16) du côté de fuite étant prévues, **caractérisée en ce que** seule l'épaisseur de la baguette d'étanchéité (15) du côté de l'attaque varie.

2. Aube de turbomachine selon la revendication 1, **caractérisée en ce qu'**une première région de la baguette d'étanchéité (15) du côté de l'attaque présente une première épaisseur, une deuxième région présente une épaisseur réduite, et **en ce que** la région d'épaisseur réduite (L1, L2) de la baguette d'étanchéité (15) du côté de l'attaque représente 20 % à 70 % de l'étendue (L) de la baguette d'étanchéité dans la direction périphérique.

3. Procédé de fabrication d'une aube de turbomachine selon l'une quelconque des revendications précédentes, **caractérisé en ce que** seule l'épaisseur de la baguette d'étanchéité (15) du côté de l'attaque est réduite au moins en partie.

4. Procédé selon la revendication 3, **caractérisé en ce que** la réduction de l'épaisseur est réalisée par un usinage par enlèvement de copeaux.

5. Procédé selon l'une quelconque des revendications 3 ou 4, **caractérisé en ce que** l'épaisseur de la baguette d'étanchéité (15) du côté de l'attaque est réduite au niveau des régions (21, 22) situées à l'extérieur dans la direction périphérique.

6. Procédé selon l'une quelconque des revendications 4 ou 5, **caractérisé en ce que** l'on usine entre 20 % et 70 % de l'étendue périphérique de la baguette d'étanchéité (15) du côté de l'attaque.

7. Procédé selon l'une quelconque des revendications 3 à 6, **caractérisé en ce que** l'on utilise une aube avec une baguette d'étanchéité (15) du côté de l'attaque dont l'épaisseur est constante avant la réduction dans la direction périphérique de montage.
